# EUROPÄISCHE PATENTSCHRIFT

(11) **EP 0 026 902 B1**
(45) Veröffentlichungstag und Bekanntmachung des Hinweises auf die Patenterteilung: **04.05.1983**
(21) Anmeldenummer: 80105890.0
(22) Anmeldetag: 29.09.1980
(51) Int. Cl.: B05B 7/04

(54) **Sprühpumpe mit einem Flüssigkeitsvorratsbehälter**
Spray pump and liquid container
Pompe de vaporisation et récipient à liquide

(30) Priorität: 06.10.1979 DE 2940564
(43) Veröffentlichungstag der Anmeldung: 15.04.1981
(73) Patentinhaber: Henkel Kommanditgesellschaft auf Aktien, 40191 Düsseldorf (DE)
(72) Erfinder: Vierkötter, Peter, D-5090 Leverkusen 3 (DE)

## Beschreibung

Die Erfindung betrifft eine Sprühpumpe, bei der die Flüssigkeit über ein Saugrohr abgesaugt wird, mit einem Flüssigkeits-Vorratsbehälter, welcher getrennte Einzelkammern zur Aufnahme unterschiedlicher flüssiger Komponenten enthält und wobei die Einzelkammern von der Sprühpumpe durch eine über ein Saugrohr abzusaugende Mischkammer zu verbinden sind.

Solche Sprühpumpen zum Entnehmen und Versprühen des flüssigen Inhalts sind für den Fall eines Spendersystems mit Zweikomponenten aus der US-A-3 966 089 bekannt. Mit Hilfe des entsprechenden Gerätes ist z. B. ein Zweikomponenten-Flüssigkeitsreiniger mit in einem Wasserbehälter und einem Konzentratbehälter untergebrachten Einzelkomponenten abzugeben. Der Konzentratbehälter soll im wesentlichen in die Verschlußhaube des Wasserbehälters integriert und durch Festschrauben der Verschlußhaube zu öffnen sein. Die Komponenten, also insbesondere das Konzentrat und das Wasser, sind nur in einem jeweils vorbestimmten, festen Gemischverhältnis zu entnehmen.

Weiterhin war aus der DE-C-381670 ein Flüssigkeitszerstäuber für mehrere in getrennten Gefäßen befindliche Flüssigkeiten mit regulierbaren Mischungsmöglichkeiten bekannt, wobei das in sich abgeschlossene Zerstäubergefäß in eine Parfümflasche eingesetzt und durch zwei Rohre mit diesem so verbunden ist, daß mit Hilfe von einstellbaren Schraubverschlüssen an den beiden Rohren ein beliebiges Gemisch beider Flüssigkeiten zerstäubt werden kann. Hierbei sind also zwei getrennte Einzelkammern zur Aufnahme unterschiedlicher flüssiger Komponenten vorgesehen. Die beiden Einzelkammern sind über jeweils ein Steigrohr mit einem Mischraum verbunden, wobei die Querschnitte der mischkammerseitigen Steigrohrausgänge mit Hilfe von außerhalb zu betätigenden Reguliermitteln im Hinblick auf ein zu steuerndes Komponentenmischungsverhältnis einzustellen sind.

Aus der GB-A-19 260 ist bei Konstruktionen der oben dargestellen Gattung schließlich auch noch die Anordnung eines Drehventils im Deckel der Sprühdüse bekannt. Dieses Ventil gestattet indes lediglich die wahlweise Entnahme eines der beiden vorgelegten Komponenten. Nicht jedoch ist damit eine Mischung in einem beliebigen, gerade erforderlichen Mischungsverhältnis einstellbar.

Der Erfindung liegt die Aufgabe zugrunde, eine Sprühpumpe in Verbindung mit einem Flüssigkeits-Vorratsbehälter zu schaffen, bei dem das Verhältnis der Komponenten des zu versprühenden Gemisches je nach den Anforderungen - bei einem Reinigungsmittel z. B. entsprechend dem Verschmutzungsgrad - während des Betriebes einzustellen ist.

Die erfindungsgemäße Lösung besteht ausgehend von der eingangs genannten Pumpe darin, daß die Einzelkammern über je ein Steigrohr mit Rückschlagventil mit der Mischkammer verbunden sind und daß die Querschnitte der mischkammerseitigen Steigrohrausgänge mit Hilfe eines von außerhalb zu betätigenden Reguliermittels im Hinblick auf ein Steuern des Komponenten-Mischungsverhältnisses einzustellen sind, daß die Einzelkammern mit der Außenform eines einzigen Behälters übereinander angeordnet und dabei fest, insbesondere durch Schrauben, miteinander verbunden sind, daß das Steigrohr der jeweils unteren Einzelkammern durch ein Innenrohr bzw. Mlttelrohr der jeweils oberen Einzelkammern zu der Mischkammer geführt ist, daß die Querschnitte der mischkammerseitigen Steigrohrausgänge mittels eines gemeinsamen Reguliergliedes einstellbar sind und daß das Regulierglied im Innern des Verschlußdeckels angeordnet ist und den Steigrohrausgang mit dem Saugrohr verbindet.

Bei Verwendung der erfindungsgemäßen Sprühpumpe ist es ohne weiteres möglich, eine aus zwei oder mehr Komponenten bestehende Mischung in beliebiger Weise zusammengesetzt zu versprühen. Nach einfacher Regulierung kann daher mit Hilfe der Sprühpumpe das erforderliche bzw. gewünschte Gemisch, insbesondere eine Wasser/Konzentrat-Mischung, der Mischkammer zugeführt und aus dieser über ein Saugrohr mittels Sprühpumpe entnommen und versprüht werden.

Die Einzelkammern sind so ausgebildet, daß sie zusammengestellt im wesentlichen eine gemeinsame Außenform, nämlich die Außenform eines einzigen Behälters, aufweisen. In dieser Anordnung können die Einzelkammern übereinander angeordnet und dabei fest miteinander verbunden, insbesondere verschraubt, sein. Vorteilhaft ist dann das Steigrohr der jeweils unteren Einzelkammer durch ein Innenrohr der jeweils darüber liegenden Einzeikammer zu der Mischkammer geführt. Der erfindungsgemäß mehrfach zusammenhängende und aus mehreren Teilen bestehende Vorratsbehälter sieht von außen wie ein einziger Körper aus und kann wegen der Verschraubung der Einzelteile wie ein einziger Behälter behandelt werden.

Anhand der schematischen Darstellung eines Ausführungsbeispiels werden weitere Einzelheiten der Erfindung erläutert. Es zeigt
Fig. 1 den Querschnitt eines Flüssigkeits-Vorratsbehälters mit aufgesetzter Sprühpumpe; und
Fig. 2 die Außenansicht des Vorratsbehälters gemäß Fig. 1,
Fig. 3 Gemischeinstellung - Regulierhebelstellung.

Gemäß Fig. 1 und 2 besteht die erfindungsgemäße Anordnung aus Sprühpumpe 1, Verschlußdeckel 2, oberer Einzelkammer 3 und unterer Einzelkammer 4. Im Verschlußdeckel 2 ist eine Regulierwelle bzw. ein Regulierhebel 5 zum Einstellen des Mischungsverhältnisses von Haupt- und Nebenkomponente aus den Einzelkammern 3 bzw. 4 zu sehen.

Beim Zusammenbau der Einzelteile wird die Sprühpumpe 1 mit Saugrohr 6 mit Hilfe eines einen integrierten Griffwulst aufweisenden Schraubrings 7 so auf den Verschlußdeckel 2 aufgeschraubt, daß der Betätigungshebel 8 der Sprühpumpe 1 zum Regulierhebel 5 der Mischkammer 9 um 90° im Uhrzeigersinn versetzt liegt. In die beiden den Steigrohren 10 und 11 von oberer Einzelkammer 3 bzw. unterer Einzelkammer 4 zugeordneten Abgangsstutzen 12 und 13 der Mischkammer 9 sind Rückschlagventile, insbesondere Lippenventile 14 und 15, eingesetzt. Die letzteren sind zweckmäßig so ausgebildet, daß sie gleichzeitig als Aufnahme der Steigrohre 10 und 11 geeignet sind. Die Steigrohre 10 und 11 reichen zweckmäßig bis zum Boden des jeweiligen Behälters bzw. der Einzelkammer 3 bzw. 4. Die Einzelkammer 3 kann beispielsweise ein Wasserbehälter, die Einzelkammer 4 ein Konzentratbehälter sein. Dieser wird vorzugsweise mit Hilfe eines Gewindes 16 mit dem Wasserbehälter bzw. der oberen Einzelkammer 3 fest verbunden.

Bei Betrieb des erfindungsgemäßen, die Einzelkammern 3 und 4 aufweisenden Flüssigkeits-Vorratsbehälters mit angekoppelter Sprühpumpe 1 werden durch Schwenken des Betätigungshebels 8 die flüssigen Komponenten aus den Einzelkammern 3 und 4 in mit Hilfe des Regulierhebels 5 voreingestelltem (und zu verstellendem) Mischungsverhältnis über die Steigrohre 10 und 11 sowie Ventile 14 und 15 einzeln in die Mischkammer 9 gesaugt und gemischt über das Saugrohr 6 der Sprühpumpe 1 zu deren Sprühdüse 17 gebracht. Mit Hilfe des Regulierhebels 5 der Mischkammer 9 ist die Zufuhr aus den beiden Einzelkammern 3 und 4, z. B. durch Querschnittsdrosselung oder -vergrößerung, im beliebigen Verhältnis unter anderem auch so einzustellen, daß kein Gemisch, sondern nur reine Flüssigkeit aus dem einen oder anderen Behälter entnommen wird. Die Ventile 14 und 15 verhindern dabei einen Niveauausgleich der beiden Produkte - sie unterbrechen also sogenannte kommunizierende Röhren - und unterbrechen auch und vor allem den Rückfluß aus der Mischkammer 9 und dem Saugrohr 6 in die eine oder andere Kammer 3 bzw. 4.

Im Ausführungsbeispiel ist durch die Mitte der oberen Einzelkammer 3 ein als Zugang des Steigrohres 11 der unteren Einzelkammer 4 zur Mischkammer 9 dienendes Mittelrohr 18 geführt. Luft kann über gesonderte Durchbrüche 20 zugeführt werden. zum optimal genauen Einstellen des jeweils gewünschten Mischungsverhältnisses werden die Durchbrüche des Regulierhebels 5 bzw. Mischhebels in der Mischkammer 9 so festgelegt, daß bei Stellung »min.« ein Gemisch mit dem gewünschten, größtmöglichen Wasserzusatz gefördert wird - im vorliegenden Fall Wasser zu Konzentrat wie ca. 6 : 1 - (Fig. 3).

Bei Mittelstellung des Regulierhebels 5 liegt eine Mischung von Wasser zu Konzentrat im Verhältnis ca 1 : 1 vor (Fig. 3).

Steht der Regulierhebel 5 in Stellung »max.« - so ist die Zufuhr aus dem Wasserbehälter gesperrt, so daß nur reines Konzentrat entnommen wird (Fig. 3).

Die Belüftung des inneren Systems erfolgf in der Regel über ein Gewinde 19 zwischen Verschlußdeckel 2 und obere Einzelkammer 3. An diesem ist ein Steg 21 schematisch dargestellt worden, der als sogenannte »water mark« dient. Durch eine solche Markierung wird die Füllgrenze der jeweiligen Einzelkammer 3 auf einfache Weise deutlich sichtbar, und der Behälter bzw. die Kammer können in beliebiger Weise eingefärbt werden.

## Patentansprüche

Sprühpumpe (1), bei der die Flüssigkeit über ein Saugrohr (6) abgesaugt wird, mit einem Flüssigkeits-Vorratsbehälter, welcher getrennte Einzelkammern (3,4) zur Aufnahme unterschiedlicher flüssiger Komponenten enthält und wobei die Einzelkammern (3,4) von der Sprühpumpe (1) durch eine über ein Saugrohr (6) abzusaugende Mischkammer (9) zu verbinden sind, dadurch gekennzeichnet, daß die Einzelkammern (3, 4) über je ein Steigrohr (10, 11) mit Rückschlagventil (14, 15) mit der Mischkammer (9) verbunden sind und daß die Querschnitte der mischkammerseitigen Steigrohrausgänge mit Hilfe eines von außerhalb zu betätigenden Reguliermittels (5) im Hinblick auf ein Steuern des Komponenten-Mischungsverhältnisses einzustellen sind, daß die Einzelkammern (3,4) mit der Außenform eines einzigen Behälters übereinander angeordnet und dabei fest, insbesondere durch Schrauben (16), miteinander verbunden sind, daß das Steigrohr (10, 11) der jeweils unteren Einzelkammern (4) durch ein Innenrohr bzw. Mittelrohr (18) der jeweils oberen Einzelkammer (3) zu der Mischkammer (9) geführt ist, daß die Querschnitte der mischkammerseitigen Steigrohrausgänge mittels eines gemeinsamen Reguliergliedes (5, 9) einstellbar sind und daß das Regulierglied (5, 9) im Innern des Verschlußdeckels (2) angeordnet ist und den Steigrohrausgang (12, 13) mit dem Saugrohr verbindet.

## Claims

Spray pump (1), in which the liquid is sucked off through a suction pipe (6), with a liquid supply container which contains separate individual chambers (3, 4) for the reception of different liquid components and wherein the individual chambers (3,4) are to be connected by the spray pump (1) through a mixing chamber (9) to be sucked at by way of a suction pipe (6), characterised thereby, that the individual chambers (3, 4) are each connected with the mixing chamber (9) through a respective rising pipe (10, 11) with non-return valve (14, 15) and that the cross-section of the rising pipe outlets at the mixing chamber are to be set with the aid of a regulating means (5) to be actuated from the outside with a view to controlling the component mixture ratio, that the individual chambers (3, 4) of the external shape of a single container are arranged one above the other and in that case firmly connected one with the other, particularly through screws (16), that the rising pipe (10, 11) of the respectively lower individual chamber (4) is led through an internal or central pipe (18) of the respectively upper individual chamber (3) to the mixing chamber (9), that the cross-sections of the rising pipe outlets at the mixing chamber are settable by means of a common regulating member (5, 9) and that the regulating member (5, 9) is arranged in the interior of closure lid (2) and connects the rising pipe outlet (12, 13) with the suction pipe.

## Revendications

Pompe de vaporisation (1) dans laquelle le liquide est aspiré en passant par un tuyau d'aspiration (6) et munie d'un récipient à liquide qui comporte des chambres individuelles séparées (3, 4) adaptées pour contenir différents constituants liquides et pouvant être reliées par une chambre de mélange (9) attenante à la pompe de vaporisation (1) qui peut aspirer le mélange par l'intermédiaire du tuyau d'aspiration (6), cette pompe étant caractérisée par le fait que les chambres individuelles (3, 4) sont reliées à la chambre de mélange (9) chacune par l'intermédiaire d'un tuyau ascendant (10, 11) comportant un clapet anti-retour (14, 15) et que les sections des sorties de ces tuyaux ascendants situées du côté de la chambre de mélange peuvent être réglées en vue d'une commande du rapport de mélange des constituants à l'aide d'un moyen de réglage (5) pouvant être manoeuvré de l'extérieur, les chambres individuelles (3, 4) étant situées l'une au-dessus de l'autre en ayant la forme extérieure d'un récipient unique et étant reliées entre elles de façon fixe, en particulier par un vissage (16), le tuyau ascendant (11) de la chambre individuelle (4), toujours inférieure, étant guidé vers la chambre de mélange (9) par une partie tubulaire centrale (18) de la chambre individuelle (3), toujours supérieure, les sections des sorties des tuyaux ascendants situées du côté de la chambre de mélange étant réglables au moyen d'un organe de réglage commun (5) pénétrant à l'intérieur du couvercle de fermeture (2) du récipient et permettant la mise en communication des sorties (12, 13) des tuyaux ascendants avec le tuyau d'aspiration (6).
